# FASCICULE DE BREVET EUROPEEN

(11) **EP 3 240 937 B1**
(45) Date de publication et mention de la délivrance du brevet: **10.03.2021**
(21) Numéro de dépôt: 16705261.2
(22) Date de dépôt: 05.02.2016
(51) Int. Cl.: E05G 1/00

(54) **MEUBLE D'EXTÉRIEUR ET ASSEMBLAGE DE MEUBLES**
AUSSENMÖBEL UND MÖBELANORDNUNG
OUTSIDE FURNITURE AND FURNITURE ASSEMBLY

(30) Priorité: 05.02.2015 FR 1550918
(43) Date de publication de la demande: 08.11.2017
(73) Titulaire: Capano-rigal, Anna, 34250 Palavas Les Flots (FR)
(72) Inventeur: Capano-rigal, Anna, 34250 Palavas Les Flots (FR)
(74) Mandataire: Cornuejols, Georges
(86) Numéro de dépôt international: PCT/FR2016/050256
(87) Numéro de publication internationale: WO 2016/124871

(56) Documents cités:
- WO-A1-2015/104649
- GB-A- 2 503 502
- SE-L- 0 700 812
- US-A- 3 710 736
- US-A1- 2006 124 157
- US-A1- 2011 056 233
- US-A1- 2014 366 784

## Description

### DOMAINE TECHNIQUE DE L'INVENTION

La présente invention vise un meuble d'extérieur et un assemblage de tels meubles. Elle s'applique, notamment, au mobilier de plage.

### ETAT DE LA TECHNIQUE

Les risques de vol de biens personnels sur les plages entraînent plusieurs conséquences :
- le fait que les personnes choisissent délibérément de ne pas emmener certains biens, pourtant utiles, par crainte du vol,
- la surveillance permanente de ses biens personnels, ce qui ne permet pas à la personne de se détendre ou
- le fait de cacher ces biens personnels dans l'espoir qu'aucun méfait n'aura lieu.

Dans certains systèmes actuels, un coffre fort mobile est transporté sur la plage. Néanmoins, ce coffre fort, par sa mobilité, est enclin à être volé quoi que plus difficilement.

On connaît le document WO 2015/104 649 publié après le dépôt de la présente demande de brevet, qui décrit un coffre-fort pour un parasol, qui comporte un loquet électromécanique équipé avec des moyens de commande RFID (acronyme de RadioFrequence Identification pour identification radio fréquence). Un accessoire portable par un utilisateur, par exemple un bracelet ou un pendentif, comporte un transpondeur pour déclencher les moyens de commande lorsqu'ils sont placés proche des ces moyens de commande, pour ouvrir le coffre-fort. Le document GB 2 503 502 A décrit un coffre-fort à boisson verrouillable qui peut être installé dans un bar, une boîte de nuit ou un lieu public.

### OBJET DE L'INVENTION

La présente invention vise à remédier à tout ou partie de ces inconvénients.

A cet effet, selon un premier aspect, la présente invention vise un meuble d'extérieur selon la revendication 1.

Grâce à ces dispositions, le moyen de verrouillage empêche un accès non-autorisé au contenu du volume creux. Cette fonction d'antivol permet à un utilisateur de ne pas avoir à surveiller ses effets personnels sur une plage publique. De plus, l'émetteur récepteur permet de verrouiller en position la porte lorsqu'un utilisateur muni d'une radio-étiquette est suffisamment éloigné du meuble.

Dans des modes de réalisation, le meuble objet de l'invention comporte une ouverture configurée pour permettre le passage d'un pied de parasol.

Ces modes de réalisation permettent de rendre visible toute tentative de vol du meuble d'extérieur du fait de la visibilité d'un parasol, en position déployée en particulier.

Dans des modes de réalisation, le moyen de verrouillage est un moyen de verrouillage sans clé physique.

Ces modes de réalisation permettent d'éviter une perte de la clé physique conduisant à une impossibilité d'accéder au contenu du volume creux.

Le meuble objet de la présente invention comporte un logement pour glaçons positionné au-dessus du volume creux, de manière à ce que le positionnement de glaçons dans ce logement refroidisse le contenu du volume creux.

Ces modes de réalisation permettent de conserver au frais des aliments ou des boissons par exemple, tout en refroidissant le contenu du volume creux de manière à réduire d'éventuels dégâts causés par la chaleur de cet espace confiné.

Dans des modes de réalisation, le meuble objet de la présente invention comporte au moins un orifice positionné au-dessus du logement pour glaçons.

Ces modes de réalisation permettent d'insérer une bouteille ou un verre dans le logement pour glaçons accessible sans avoir à ouvrir le logement pour glaçons.

Dans des modes de réalisation, le meuble objet de la présente invention comporte au moins deux orifices, un orifice présentant des dimensions d'ouverture supérieures aux dimensions d'au moins un autre orifice.

Ces modes de réalisation permettent d'insérer à la fois une bouteille et un verre dans les différents orifices en fonction des dimensions de ces orifices.

Dans des modes de réalisation, le meuble objet de la présente invention comporte un réservoir configuré pour recevoir de l'eau et une douchette alimentée en eau par le réservoir.

Dans des modes de réalisation, le meuble objet de la présente invention comporte un support déployable fixé à une charnière, cette charnière étant fixée à une face supérieure du meuble.

Ces modes de réalisation permettent de disposer des objets sur la face supérieure du meuble.

Dans des modes de réalisation, le meuble objet de la présente invention comporte un compartiment fermé par une porte, cette porte formant une partie de la face supérieure du meuble lorsque cette porte ferme le compartiment.

Ces modes de réalisation permettent le rangement d'objets dans le compartiment.

Dans des modes de réalisation, le meuble objet de la présente invention comporte un insert d'alimentation électrique d'un dispositif externe.

Ces modes de réalisation permettent une alimentation électrique d'un dispositif externe, par exemple un ordiphone, en vue de recharger la batterie de ce dispositif.

Dans des modes de réalisation, le meuble objet de la présente invention comporte un capteur photovoltaïque alimentant en électricité l'insert.

Ces modes de réalisation permettent d'alimenter de manière autonome l'insert.

Dans des modes de réalisation, le meuble objet de la présente invention comporte un émetteur d'un signal sans-fil comportant un interrupteur commandant l'émission d'un signal.

Ces modes de réalisation permettent, par exemple, d'attirer l'attention d'un tiers recevant le signal sans-fil.

Dans des modes de réalisation, l'ouverture est formée par un arceau latéral du meuble.

Ces modes de réalisation permettent d'assembler de manière modulaire plusieurs meubles ou modules constitutifs d'un meuble plus grand.

Selon un deuxième aspect, la présente invention vise un assemblage, qui comporte une pluralité de meuble objet de la présente invention, des ouvertures des dits meubles étant superposées de manière à être traversées par une tige rectiligne.

Les buts, avantages et caractéristiques particulières de l'assemblage objet de la présente invention étant similaires à ceux du meuble d'extérieur objet de la présente invention, ils ne sont pas rappelés ici.

### BREVE DESCRIPTION DES FIGURES

D'autres avantages, buts et caractéristiques particulières de l'invention ressortiront de la description non limitative qui suit d'au moins un mode de réalisation particulier du meuble d'extérieur et de l'assemblage objet de la présente invention, en regard des dessins annexés, dans lesquels :
- la figure 1 représente, schématiquement et en perspective, un mode de réalisation particulier du meuble d'extérieur objet de la présente invention,
- la figure 2 représente, schématiquement et en perspective, un mode de réalisation particulier de l'assemblage de meubles objet de la présente invention,
- la figure 3 représente, schématiquement et de dessus, un deuxième mode de réalisation particulier du meuble objet de la présente invention,
- la figure 4 représente, schématiquement et de côté, le deuxième mode de réalisation particulier du meuble objet de la présente invention,
- la figure 5 représente, schématiquement et de face, le deuxième mode de réalisation particulier du meuble objet de la présente invention et
- la figure 6 représente, schématiquement et en perspective, un mode de réalisation particulier du meuble d'extérieur. La figure 6 est un exemple illustratif et ne fait pas partie de la présente invention.

### DESCRIPTION D'EXEMPLES DE REALISATION DE L'INVENTION

On note dès à présent que les figures ne sont pas à l'échelle.

On observe, sur la figure 1, qui n'est pas à l'échelle, une vue en perspective d'un mode de réalisation du meuble 10 objet de la présente invention. Ce meuble 10 d'extérieur, comporte :
- un volume 105 creux fermé par une porte 110,
- un moyen 115 de verrouillage en position de la porte 110 lorsque cette porte 110 est fermée et
- une ouverture 120 traversante 20, cette ouverture 120 étant configurée pour permettre le passage d'une tige 20 plantée dans le sol.

Le meuble 10 présente, par exemple, une forme de parallélépipède rectangle. Ce meuble 10 d'extérieur est notamment configuré pour être disposé sur une plage ou sur un sol inégal. Ce meuble 10 est, par exemple, réalisé en plastique moulé, en bois ou en métal. Préférentiellement, ce meuble 10 est réalisé en plastique pour des raisons de poids, de coût et d'usure.

Ce meuble 10 présente préférentiellement des dimensions et un poids en permettant le transport par un homme seul.

Une pluralité de meubles 10 peuvent être empilés et juxtaposés facilement lorsque chaque meuble 10 présente une forme parallélépipédique.

Dans un exemple d'utilisation du meuble 10, ce meuble 10 est entreposé la nuit dans un abri sur une plage et disposé sur le sable le jour, le transport depuis l'abri à l'emplacement sur la plage étant réalisé par au moins un homme.

Dans des modes de réalisation, le meuble 10 objet de la présente invention comporte un réservoir 125 configuré pour recevoir de l'eau et une douchette 126 alimentée en eau par le réservoir 125.

Dans certaines variantes, le réservoir 125 et le logement 125 sont condondus, l'eau du réservoir consistant en l'eau issue de la fonte des glaçons. Le volume creux 105 permet le stockage d'effets personnels ou d'objets d'un utilisateur. Ce volume creux 105 est, par exemple, une cavité moulée dans le meuble 10, cette cavité étant fermée par la porte 110.

La porte 110 est, par exemple, une surface montée sur une charnière (non représentée) permettant une ouverture de la porte 110 vers l'extérieur du meuble 10. Dans des variantes, la porte 110 est une porte coulissante.

Le moyen de verrouillage 115 est, par exemple, un verrou de la porte 110 dont le déplacement est commandé par un code de serrure à combinaison. Pour accéder au contenu du volume creux 105, la combinaison correspondant à un code prédéterminé doit être entrée. De cette manière, le moyen de verrouillage 115 constitue un antivol pour le contenu du volume creux 105.

Dans des variantes préférentielles, telles que représentées en figure 4, le meuble 10 comporte un émetteur-récepteur 116 d'une onde électromagnétique, le moyen de verrouillage étant configuré pour déverrouiller la position de la porte lorsqu'une onde électromagnétique reçue d'une radio-étiquette, ayant reçu une onde électromagnétique émise, comporte une information prédéterminée.

L'émetteur-récepteur correspond, par exemple, à une antenne fonctionnant selon la technologie RFID (pour « Radio Frequency Identification », traduit par identification à radio fréquences) ou NFC (pour « Near Field Communication », traduit par communication en champ proche).

Cet émetteur-récepteur permet la détection d'une information contenue dans une radio-étiquette, portée en épingle, en pin's ou en bracelet par un utilisateur.

L'ouverture 120 est, par exemple, un orifice de forme cylindrique entouré par une paroi formée par un matériau du meuble 10. Dans des variantes, l'ouverture est entourée seulement sur une partie de la périphérie, ces variantes présentant cependant des inconvénients d'usure.

Dans des variantes, l'ouverture 120 est un anneau ou un arceau.

Le positionnement d'une tige 20 dans l'ouverture 120 permet le maintien en position du meuble 10, ce qui constitue un deuxième antivol empêchant le vol du volume creux.

Dans des modes de réalisation, tels que celui illustré en figure 1, l'ouverture 120 est configurée pour permettre le passage d'un pied de parasol.

Ces modes de réalisation sont particulièrement avantageux dans le cas d'exploitations de lieux de repos en location sur un rivage, un parasol étant associé à une ou plusieurs chaises. Dans ces cas-là, tout ou partie des parasols peut être fixé à l'intérieur de l'ouverture 120 d'un meuble 10. Les parasols ont l'avantage d'être facilement visibles, leur retrait malintentionné en vue de saisir le meuble 10 étant par conséquence davantage visibles.

Dans des modes de réalisation, tels que celui illustré en figure 1, le moyen 115 de verrouillage est un moyen de verrouillage sans clé physique. Dans des variantes non préférentielles, le moyen de verrouillage comporte une clé physique permettant de déverrouiller la porte 110.

Dans des modes de réalisation, tels que celui illustré en figure 1, le meuble 10 comporte un logement 125 pour glaçons positionné au-dessus du volume 105 creux, de manière à ce que le positionnement de glaçons dans ce logement 125 refroidisse le contenu du volume creux 105.

Ce logement 125 est, par exemple, un tiroir positionné sous une face supérieure 145 du meuble.

Dans des modes de réalisation, tels que celui illustré en figure 1, le meuble 10 comporte au moins un orifice 130 positionné au-dessus du logement 125 pour glaçons. Chaque orifice 130 permet, par exemple, le positionnement d'un verre ou d'une bouteille, en fonction des dimensions de l'orifice. Ceci permet de rafraichir le verre ou la bouteille sans ouvrir le logement 125, ce qui provoquerait une chute de la température intérieure du logement 125.

Dans des modes de réalisation, tels que celui illustré en figure 1, le meuble 10 comporte au moins deux orifices 130, un orifice 130 présentant des dimensions d'ouverture supérieures aux dimensions d'au moins un autre orifice 130.

Ces modes de réalisation permettent notamment le positionnement d'une part de verres dans les orifices 130 de moindre dimensions et d'autre part d'une bouteille dans les orifices 130 de plus grandes dimensions.

Dans des modes de réalisation, tels que celui illustré en figure 1, le meuble 10 comporte un support 135 déployable fixé à une charnière 140, cette charnière 140 étant fixée à une face 145 supérieure du meuble 10. Ce support permet notamment d'augmenter la surface de la face 145 supérieure.

Dans des modes de réalisation, tels que celui illustré en figure 1, le meuble 10 comporte un compartiment 150 fermé par une porte 155, cette porte 155 formant une partie de la face 145 supérieure du meuble 10 lorsque cette porte 155 ferme le compartiment 150.

Ce compartiment 150 est, par exemple, une cavité fermée par une surface en rotation autour d'une charnière formant la porte 155. Ce compartiment 150 permet le stockage d'objets de moindre valeur ne nécessitant pas la mise en œuvre d'un dispositif antivol.

Dans des modes de réalisation, tels que celui illustré en figure 1, le meuble 10 comporte un insert 160 d'alimentation électrique d'un dispositif externe.

Cet insert 160 est, par exemple, un bus de type « USB » (« Universal Serial Bus », en anglais, traduit par « Bus Universel en Série ») permettant la fixation d'un câble USB chargeant, par exemple, un ordiphone.

Dans des variantes, tout type d'insert 160 permettant la fixation d'une prise électrique habituellement mise en œuvre est utilisé.

Dans des modes de réalisation, tels que celui illustré en figure 1, le meuble 10 comporte un capteur 165 photovoltaïque alimentant en électricité l'insert 160. Ce capteur photovoltaïque 165 est fixé, par exemple sur la face supérieure 145 du meuble 10. L'énergie solaire convertie en électricité permettant d'alimenter l'insert 160. Dans des variantes, l'énergie solaire permet l'alimentation d'un transducteur électroacoustique configuré pour lire un signal audio transmis par un terminal portable communicant, tel un ordiphone par exemple. Dans des variantes, l'énergie solaire permet l'alimentation un compresseur d'une douchette alimentée en eau par le logement 125.

Dans des modes de réalisation, tels que celui illustré en figure 1, le meuble 10 comporte un émetteur 170 d'un signal sans-fil comportant un interrupteur 175 commandant l'émission d'un signal.

Cet émetteur 170 est, par exemple, une antenne configurée pour émettre un signal sans-fil sur un canal hertzien à destination d'un récepteur. L'émission d'un tel signal est commandée par l'appui sur un interrupteur 175, tel un bouton poussoir par exemple.

Dans des variantes, cet émetteur 170 émet un signal sonore et/ou lumineux.

Cet émetteur 170 est positionné sur le meuble 10 ou à proximité, notamment sur la tige 20.

Le signal reçu par le récepteur (non représenté), permet notamment de notifier un appel à un utilisateur à proximité du récepteur.

Dans des modes de réalisation, le meuble 10 comporte un moyen de capture de l'orientation du meuble 10, l'émetteur 170 émettant un signal lorsqu'une orientation prédéterminée, correspondant à un transport du meuble 10.

On observe, sur la figure 2, qui n'est pas à l'échelle, une vue en perspective d'un mode de réalisation d'un assemblage 50 objet de la présente invention. Cet assemblage est formé par un ensemble de meubles 30, similaires au meuble 10 tel que décrit en regard de la figure 1. Dans ce mode de réalisation, les meubles 30 comportent un arceau 180 latéral formant une ouverture 180, chaque arceau 180 étant superposé de manière à être traversée par une tige 20 rectiligne.

Dans des modes de réalisation, le positionnement en hauteur de ces arceaux 180 est réglable.

On observe, sur la figure 3, schématiquement et vu de dessus, un mode de réalisation du meuble 30 objet de la présente invention. On observe notamment la face supérieure 145 du meuble 30, l'ouverture 120 formée, d'une part, par un enfoncement en forme de demi-cercle et, d'autre part, par un arceau 180.

On observe, sur la figure 4, schématiquement et vu de côté, un mode de réalisation du meuble 30 objet de la présente invention. On observe notamment l'ouverture 120 formée, d'une part, par un enfoncement en forme de demi-cercle et, d'autre part, par un arceau 180.

On observe, sur la figure 5, schématiquement et vu de face, un mode de réalisation du meuble 30 objet de la présente invention. On observe notamment l'ouverture 120 formée, d'une part, par un enfoncement en forme de demi-cercle et, d'autre part, par un arceau 180.

On note que l'arceau 180 peut être remplacé par un crochet ou tout autre protubérance mécanique, déployable ou non, pour entourer une tige.

On observe, sur la figure 6, schématiquement et vu en perspective, un mode de réalisation à fins d'illustration qui ne faisant pas partie de la présente invention. Ce meuble 40 d'extérieur, comporte :
- un volume 405 creux fermé par une porte 410,
- un moyen 415 de verrouillage en position de la porte lorsque cette porte est fermée
- un émetteur-récepteur (430) d'une onde électromagnétique, le moyen de verrouillage étant configuré pour déverrouiller la position de la porte lorsqu'une onde électromagnétique reçue d'une radio-étiquette, ayant reçu une onde électromagnétique émise, comporte une information prédéterminée et
- une ouverture 420 traversante, cette ouverture étant configurée pour permettre le passage d'une tige plantée dans le sol.

On observe, en particulier, la présence d'un rouleau 425 permettant le déplacement du meuble 40.

On note, dès à présent, que l'ensemble des caractéristiques décrites en regard de la figure 1 peuvent être mises en œuvre par le meuble 40 objet de la présente invention.

Le volume creux 405 permet le rangement de vêtements et d'effets personnels.

L'ouverture 420 traversante forme une guide pour la tige, la tige étant, par exemple, celle d'un parasol. Préférentiellement, l'ouverture 420 est munie d'un mécanisme de serrage pour adapter l'ouverture 420 à tout diamètre de tige de parasol.

Le moyen de verrouillage 415 est associé à un émetteur-récepteur 430 d'une onde électromagnétique, le moyen de verrouillage étant configuré pour déverrouiller la position de la porte lorsque l'onde électromagnétique reçue comporte une information prédéterminée.

L'émetteur-récepteur 430 correspond, par exemple, à une antenne fonctionnant selon la technologie RFID (pour « Radio Frequency Identification », traduit par identification à radio fréquences) ou NFC (pour « Near Field Communication », traduit par communication en champ proche).

Cet émetteur-récepteur 430 permet la détection d'une information contenue dans une radio-étiquette, portée en épingle, en pin's ou en bracelet par un utilisateur.

Dans des variantes préférentielles, le meuble 40 comporte un logement réfrigérable permettant, par exemple, le stockage vertical de bouteilles d'eau ou de vin. Ce logement est préférentiellement isotherme, amovible et vindangeable.

Dans des variantes préférentielles, le meuble 40 comporte une douchette reliée à un réservoir d'eau ou au logement réfigérable. Dans des variantes, une pompe est associée à la douchette ou au réservoir.

Dans des variantes préférentielles, le meuble 40 comporte au moins un support de fixation amovible d'un plateau latéral. Ce support de fixation est réalisé, par exemple, par un mécanisme à enclipsage du plateau sur le meuble 40.

Dans des variantes préférentielles, le meuble 40 comporte un moyen de fixation amovible d'un sac ou d'un bac destiné à recevoir des déchets. Ce moyen de fixation amovible étant, par exemple, un mécanisme à enclipsage ou de pincement du sac ou du bac.

Dans des variantes préférentielles, le meuble 40 comporte des orifices latéraux présentant la forme d'étagères.

Dans des variantes préférentielles, le meuble 40 comporte un panneau solaire, ce panneau solaire étant par exemple fixé sur la face externe de la porte 410.

Dans des variantes préférentielles, le meuble 40 comporte un interrupteur configuré pour déclencher l'émission d'un signal sans-fil, lumineux ou via une antenne. Préférentiellement, dans le cas d'une antenne, cette antenne est configurée pour émettre des signaux selon le standard IEEE 802.11 dit « Wi-Fi » en direction d'une centrale. Ce signal comporte, préférentiellement, une information représentative d'un identifiant du meuble 40 ou de la localisation dudit meuble.

Dans des variantes préférentielles, le meuble 40 comporte un insert USB permettant le chargement de périphériques électroniques.

Dans des variantes préférentielles, le meuble 40 comporte une vasque positionnée sur une face supérieure du meuble 40.

Dans des variantes préférentielles, le meuble 40 comporte une source d'alimentation électrique autonome, telle une pile ou une batterie par exemple.

## Revendications

1. Meuble (10, 40) d'extérieur, qui comporte :
- un volume (105, 405) creux fermé par une porte (410),
un moyen (115, 415) de verrouillage en position de la porte lorsque cette porte est fermée et
- un émetteur-récepteur (116, 430) d'une onde électromagnétique, le moyen de verrouillage étant configuré pour déverrouiller la position de la porte lorsqu'une onde électromagnétique reçue d'une radio-étiquette, ayant reçu une onde électromagnétique émise, comporte une information prédéterminée,
**caractérisé en ce qu'**il comporte, de plus, un logement (125) de glaçons positionné au-dessus du volume creux, un positionnement de glaçons dans ce logement refroidissant le contenu du volume creux.

2. Meuble (40) selon la revendication 1, qui comporte une ouverture (420) configurée pour permettre le passage d'un pied de parasol.

3. Meuble (40) selon l'une des revendications 1 ou 2, qui comporte au moins un orifice (130) positionné au-dessus du logement (125) de glaçons.

4. Meuble (40) selon la revendication 3, qui comporte au moins deux orifices (130), un orifice présentant des dimensions d'ouverture supérieures aux dimensions d'au moins un autre orifice.

5. Meuble (40) selon l'une des revendications 1 à 4, qui comporte un réservoir (125) configuré pour recevoir de l'eau et une douchette (126) alimentée en eau par le réservoir.

6. Meuble (40) selon l'une des revendications 1 à 5, qui comporte un support (135) déployable fixé à une charnière (140), cette charnière étant fixée à une face supérieure du meuble.

7. Meuble (40) selon l'une des revendications 1 à 6, qui comporte un compartiment (150) fermé par une porte (155), cette porte formant une partie de la face supérieure (145) du meuble lorsque cette porte ferme le compartiment.

8. Meuble (40) selon l'une des revendications 1 à 7, qui comporte un insert d'alimentation électrique d'un dispositif externe.

9. Meuble (40) selon la revendication 8, qui comporte un capteur photovoltaïque alimentant en électricité l'insert.

10. Meuble (40) selon l'une des revendications 1 à 9, qui comporte un émetteur d'un signal sans-fil comportant un interrupteur commandant l'émission d'un signal.

11. Meuble (40) selon l'une des revendications 1 à 10, dans lequel une ouverture (420) est formée par un arceau (180) latéral du meuble.

12. Assemblage (50), **caractérisé en ce qu'**il comporte une pluralité de meubles (30) selon l'une des revendications 1 à 11, des ouvertures (180) des dits meubles étant superposées de manière à être traversées par une tige (20) rectiligne.

## Patentansprüche

1. Möbel (10, 40) für den Außenbereich, das umfasst:
- ein hohles, durch eine Tür (410) geschlossenes Volumen (105, 405), ein Mittel (115, 415) zum Verriegeln der Tür in der Position, wenn diese Tür geschlossen ist, und
- einen Sender-Empfänger (116, 430) einer elektromagnetischen Welle, wobei das Mittel zum Verriegeln zum Verriegeln der Position der Tür ausgestaltet ist, wenn eine elektromagnetische Welle; die von einem Funketikett empfangen ist, das eine ausgegebene elektromagnetische Welle empfangen hat, eine vorbestimmte Information umfasst,
**dadurch gekennzeichnet, dass** es darüber hinaus eine Aufnahme (125) für Eiswürfel umfasst, die oberhalb des hohlen Volumens angeordnet ist, wobei eine Positionierung von Eiswürfeln in dieser Aufnahme den Inhalt des hohlen Volumens abkühlt.

2. Möbel (40) gemäß Anspruch 1, das eine Öffnung (420) umfasst, die ausgestaltet ist, um den Durchgang eines Sonnenschirmfußes zu ermöglichen.

3. Möbel (40) gemäß einem der Ansprüche 1 oder 2, das wenigstens eine Öffnung (130) umfasst, die oberhalb der Aufnahme (125) für Eiswürfel angeordnet ist.

4. Möbel (40) gemäß Anspruch 3, das wenigstens zwei Öffnungen (13) umfasst, wobei eine Öffnung Öffnungsabmessungen aufweist, die größer sind als die Abmessungen wenigstens einer anderen Öffnung.

5. Möbel (40) gemäß einem der Ansprüche 1 bis 4, das einen Tank (125) umfasst, der zum Empfangen des Wassers und einer Handbrause (126) ausgestaltet ist, die durch den Tank mit Wasser versorgt ist.

6. Möbel (40) gemäß einem der Ansprüche 1 bis 5, das einen ausfahrbaren Träger (135) umfasst, der an einem Scharnier (140) befestigt ist, wobei dieses Scharnier an einer oberen Seite des Möbels befestigt ist.

7. Möbel (40) gemäß einem der Ansprüche 1 bis 6, das ein von einer Tür (155) geschlossenes Fach (150) umfasst, wobei diese Tür einen Teil der oberen Seite (145) des Möbels bildet, wenn diese Tür das Fach schließt.

8. Möbel (40) gemäß einem der Ansprüche 1 bis 7, das ein elektrisches Versorgungseinsatzstück einer externen Vorrichtung umfasst.

9. Möbel (40) gemäß Anspruch 8, das einen photovoltaischen Sensor umfasst, der das Einsatzstück mit Strom versorgt.

10. Möbel (40) gemäß einem der Ansprüche 1 bis 9, das einen drahtlosen Sender eines Signals umfasst, der einen das Senden eines Signals steuernden Schalter umfasst.

11. Möbel (40) gemäß einem der Ansprüche 1 bis 10, bei dem eine Öffnung (420) durch einen seitlichen Bogen (180) des Möbels gebildet ist.

12. Gruppe (50), **dadurch gekennzeichnet, dass** sie eine Vielzahl von Möbeln (30) gemäß einem der Ansprüche 1 bis 11 umfasst, wobei Öffnungen (180) der genannten Möbel derart übereinander gelagert sind, dass sie durch einen geradlinigen Stift (20) durchquert sind.

## Claims

1. Piece of outdoor furniture (40), comprising:
- a hollow space (405) closed by a door (410);
- a means (415) for locking the door in position when this door is closed; and
- a transmitter-receiver (430) of an electromagnetic wave, the locking means being configured to unlock the position of the door when a received electromagnetic wave, from a radio frequency identification tag having received an emitted electromagnetic wave, comprises predefined information,
**characterized in that** it comprises, moreover, a housing for ice-cubes positioned above the hollow space, such that placing ice-cubes in this housing cools the contents of the hollow space.

2. Piece of furniture (40) according to claim 1, which comprises an opening (420) configured to allow the passage of a parasol base.

3. Piece of furniture (40) according to claims 1 or 2, which comprises at least one aperture positioned above the housing for ice-cubes.

4. Piece of furniture (40) according to claim 3, which comprises at least two apertures, one aperture having greater opening dimensions than the dimensions of at least one other aperture.

5. Piece of furniture (40) according to one of claims 1 to 4, which comprises a reservoir configured to receive water, and a shower supplied with water by the reservoir.

6. Piece of furniture (40) according to one of claims 1 to 5, which comprises a deployable mount fixed to a hinge, this hinge being fixed to an upper surface of the piece of furniture.

7. Piece of furniture (40) according to one of claims 1 to 6, which comprises a compartment closed by a door, this door forming a portion of the upper surface of the piece of furniture when this door closes the compartment.

8. Piece of furniture (40) according to one of claims 1 to 7, which comprises an electrical power supply insert for an external device.

9. Piece of furniture (40) according to claim 8, which comprises a photovoltaic sensor supplying the insert with electricity.

10. Piece of furniture (40) according to one of claims 1 to 9, which comprises a wireless signal transmitter comprising a switch actuating the transmission of a signal.

11. Piece of furniture (40) according to one of claims 1 to 10, wherein an opening (420) is formed by a side arch of the piece of furniture.

12. Assembly (50), **characterized in that** it comprises a plurality of pieces of furniture (30) according to one of claims 1 to 12, openings (180) of said pieces of furniture being superimposed so as to be passed through by a rectilinear post (20).
